# EUROPÄISCHE PATENTSCHRIFT

(11) **EP 0 887 032 B1**
(45) Veröffentlichungstag und Bekanntmachung des Hinweises auf die Patenterteilung: **25.06.2003**
(21) Anmeldenummer: 98110397.1
(22) Anmeldetag: 06.06.1998
(51) Int. Cl.: A47C 23/06

(54) **Bettlattenrost mit Härtezoneneinstellung**
Adjustable slatted bed base
Sommier à lattes réglable

(30) Priorität: 24.06.1997 DE 19726793
(43) Veröffentlichungstag der Anmeldung: 30.12.1998
(73) Patentinhaber: Hartmann, Siegbert, 32584 Löhne (DE)
(72) Erfinder: Hartmann, Siegbert, 32584 Löhne (DE)
(74) Vertreter: Hentzschel, Hans-Jürgen, Dipl.-Ing.

(56) Entgegenhaltungen:
- EP-A- 0 550 840
- DE-U- 9 116 340
- FR-A- 2 666 973

## Beschreibung

Die Erfindung betrifft einen Bettlattenrost mit Härtezoneneinstellung, der einen Rahmen mit Federlatten, darunter angeordneten Stützlatten und jeweils zwei zwischen den Federlatten und den Stützlatten in deren Längsrichtung verschiebbar geführten Schiebern zur Härteregulierung aufweist, wobei die Federlatten und die Stützlatten jeweils am Rahmen festgelegt sind.

Zur Verbesserung des Schlafkomforts durch individuell gewichtsanpassende Einstellung des Härtegrades von Bettlattenrosten sind bei 3-Latten-Systemen mit zwei oberen parallelen Federlatten und einer mittig darunter angeordneten Stützlatte Härtezonenschieber bekannt, FR-A-2666973, die sich über die Länge der Federlatten beliebig verschieben und einstellen lassen.

Nachteilig an dieser bekannten Härtezoneneinstellung ist, dass durch die freie Beweglichkeit der Schieber unendlich viele Einstellungsmöglichkeiten gegeben sind, was die Benutzer beim Auffinden der optimalen Schieberposition leicht überfordern kann. Außerdem besteht bei diesen bekannten Härtezonenschiebern die Gefahr, dass sie durch Relativbewegungen zwischen der Matratze und dem Bettlattenrost aus ihrer festgelegten Position verschoben werden, wobei dann die gewählte Federunterstützung verloren geht und sich infolge der freien Verschiebbarkeit anschließend auch nicht ohne weiteres wieder auffinden lässt.

Weiterhin ist aus der DE-U-9115322 ein Verstellbeschlag für Lattenroste oder Liegen zur Härteregelung von Liegezonen bekannt, bei dem eine untere Latte an einer oberen Latte angeordnet ist und auf der oberen Latte Distanzstücke verschiebbar befestigt sind. Dieser Verstellbeschlag hat jedoch ebenfalls den Nachteil, dass die Distanzstücke frei beweglich geführt sind und beliebige Stellungen auf der oberen Latte einnehmen können.

Eine andere bekannt Ausführungsform der DE-A-3834542 verwendet Schieber zur Härteeinstellung, die paarweise jeweils zwei übereinander liegende Federleisten umgreifen und aus gegeneinander verspannbaren Klemmteilen zusammengesetzt sind. Solche kraftschlüssig festzulegenden Klemmteile können zwar nicht ungewollt auf den Federleisten verrutschen, jedoch bleibt die Anzahl der möglichen Einstellungen unendlich hoch und die Reproduzierbarkeit einer vormaligen Einstellung weiterhin unmöglich. Zudem sind die als Spannelemente vorgeschlagenen Flügelschrauben unterhalb der Federleisten nur sehr schwer zugänglich.

Eine ähnliche Konstruktion wird in der DE-U-9116340 offenbart, die ebenfalls eine zweite Federlatte aufweist, die frei unter einer am Rahmen gelagerten oberen Federlatte angeordnet ist und die Schieber mit einer Rastvorrichtung gegen ein ungewolltes Verstellen aufweist. Der Schieber umgreift jedoch beide Federlatten und kann somit keinen eigenen Beitrag zum Federungsverhalten liefern.

Aufgabe der Erfindung ist es, einen Bettlattenrost mit Härtezoneneinstellung zur Verfügung zu stellen, bei dem das Auffinden einer optimierten Einstellung der Federunterstützung erleichtert, eine einmal eingestellte Position der Härtezonenschieber sicher beibehalten und das Federungsverhalten weiter verbessert wird.

Die Lösung dieser Aufgabe wird in Verbindung mit den Oberbegriffsmerkmalen erfindungsgemäß durch die im kennzeichnenden Teil des Patentanspruches angegebene technische Lehre vermittelt. Die Federlatten und/ oder die Stützlatten weisen Rasten auf, in die Rastmittel der Schieber so einrasten, dass sie mindestens im belasteten Zustand des Bettlattenrostes darin fixiert sind, wobei auf den Stützlatten sich jeweils etwa über ihre halbe Länge erstreckende, zu deren Mitte sowie zu den Federlatten hin stärker werdende Stützprofile angeordnet sind, in denen sich die Rasten als nach oben offene Ausnehmungen befinden.

Von besonderem Vorteil ist ein Schieber, dessen Rastmittel auch im unbelasteten Zustand des Bettlattenrostes entweder durch die elastischen Rückstellkräfte der Federlatten oder der Stützlatten, deren Lagerungen oder auch durch eigene elastische Rückstellkräfte des aus Elastomer bestehenden Schiebers in den Rasten gehalten ist und nur bei einem bewussten Verstellvorgang entrastbar ist, bei dem der Schieber in eine andere gewünschte Position verschoben werden kann.

Ebenso können die Rasten vorteilhafterweise in den Stützlatten aufgebrachten Stützprofilen angeordnet sein, wobei die Anzahl der Rasten auf eine für eine optimale Einstellung erforderliche Anzahl reduziert ist. Damit wird dem Benutzer die Schwierigkeit der Auswahl zwischen unendlich vielen Einstellmöglichkeiten genommen, wobei die Anzahl der möglichen Einstellungen bei maximal von fünf Rasten je halber Länge einer Stützlatte immer noch sehr groß ist und eine individuelle Einstellung erlaubt. Um trotz der Konstruktion des Bettlattenrostes mit Stützlatten eine möglichst große Auflagefläche für eine Matratze und einen möglichst großen Federweg verwirklichen zu können, sollen die Stützlatten in bevorzugter Weise an der Innenseite eines verstellbaren Innenrahmens angeordnet und die Endpunktlager für die Federlatten auf der Außenseite des Innenrahmens festgelegt sein.

Ferner sind je nach der voraussichtlichen Belastung auch Ausführungsformen mit nur einer Stützlatte je Federlatte möglich, aber auch drei Federlatten mit nur einer darunter angeordneten Stützlatte. Zur Steigerung der Gesamthärte können statt der regelmäßig verwendeten zwei auch vier, sechs oder mehr Schieber zwischen Feder- und Stützlatte vorgesehen werden.

Um die Gesamteinfederungsfähigkeit dieses Lattensystems zu vergrößern, insbesondere im Gesäßbereich, kann die Stützlatte in vertikal nachgiebigen Lagern gelagert sein, wie sie beispielsweise für bekannte Schulterabsenkungen Verwendung finden.

Im Gegensatz zur möglichen Absenkung der Stützlatten kann auch deren Anhebung, insbesondere im Bereich der Lendenwirbelsäule eines Benutzers zweckmäßig sein, was sich durch höhenverstellbare Lager der Stützlatten, die für normale Federlatten ebenfalls schon bekannt sind, gewährleisten lässt.

Nachfolgend werden anhand der Zeichnungen Ausführungsbeispiele der Erfindung beschrieben. Es zeigen:
- Fig. 1: die Vorderansicht eines Bettlattenrostes mit fester Stützlatte im Teilschnitt,
- Fig. 2: einen Querschnitt durch ein 3-Latten-System mit eingerastetem Schieber,
- Fig. 3: eine Seitenansicht eines 3-Latten-Systems im Teitschnitt,
- Fig. 4: einen Querschnitt des Bettlattenrostes mit integrierter Höhenverstellung,
- Fig. 5: eine Seitenansicht der Fig. 4 im Schnitt,
- Fig. 6: einen Querschnitt des Bettlattenrostes mit elastisch gelagerter Stützlatte in einem belasteten Zustand, und
- Fig. 7: eine Seitenansicht der Fig. 6 im Schnitt.

Der abgebildete Bettlattenrost mit Härtezoneneinstellung besteht aus einem flachliegenden Außenrahmen 8 und einem gelenkig daran angebrachten inneren Rahmen 6, an dem innen die Stützlatten 2 und außen die Endpunktlager 7 für die Federlatten 1 angebracht sind. Auf den unterhalb der Federlatten 1 symmetrisch angeordneten Stützlatten 2 befinden sich jeweils zwei etwa ihre halbe Länge einnehmende, zu deren Mitte sowie zu den Federlatten 1 hin stärker werdende Stützprofile 4, die fünf nach oben offene, als kugelabschnittförmige Ausnehmungen ausgebildete Rasten 3 aufweisen.

In die Rasten 3 greifen mit ihnen korrespondierende, den Federlatten 1 aufgesteckten Schiebern 5 zugehörige kugelförmige Rastmittel 9 ein, die außer im belasteten auch im unbelasteten Zustand des Bettlattenrostes von elastischen Rückstellkräften der Federlatten 1, der Stützlatten 2 und / oder eigenen elastischen Rückstellkräften der Schieber 5 in den Rasten 3 fixiert gehalten werden. Gegen diese Rückstellkräfte lassen sie sich bei Bedarf von Hand entrasten und sind sodann entlang der Federlatten 1 bis zu einer der anderen Rasten 3 verschiebbar, um dadurch eine individuelle Veränderung der Härtezone herbeizuführen.

Im Gegensatz zu den Fig. 1 bis 3 sind die Stützlatten 2 der in den Fig. 4 bis 7 dargestellten Abschnitte des Bettlattenrostes nicht fest mit den inneren Rahmen 6 verbunden. Vielmehr enden sie entweder in höhenverstellbaren Lagern 11, was vor allem für den Lendenwirbelbereich vorteilhaft ist, oder in elastisch absenkbaren Lagern 12, um im Gesäßbereich eine größere Nachgiebigkeit der Federlatten 1 erreichen zu können.

## Patentansprüche

1. Bettlattenrost mit Härtezoneneinstellung, der einen Rahmen (6) mit Federlatten (1), darunter angeordnete Stützlatten (2) und jeweils zwei zwischen den Federlatten (1) und den Stützlatten (2) in deren Längsrichtung verschiebbar geführte Schieber (5) zur Härteregulierung aufweist, wobei die Federlatten (1) und die Stützlatten (2) jeweils am Rahmen (6) festgelegt sind, **dadurch gekennzeichnet, dass** die Stützlatten (2) und/ oder die Federlatten (1) und/ oder die Stützlatten (2) mit Rasten (3) sowie die Schieber (5) mit diesen Rasten (3) korrespondierenden Rastmitteln (9) versehen und die Rastmittel (9) mindestens im belasteten Zustand des Bettlattenrostes in den Rasten (3) fixiert sind und dass auf den Stützlatten (2), sich jeweils etwa über ihre halbe Länge erstreckende, zu deren Mitte sowie zu den Federlatten (1) hin stärker werdende Stützprofile (4) angeordnet sind, in denen sich die Rasten (3) als nach oben offene Ausnehmungen befinden.

2. Bettlattenrost nach Anspruch 1, **dadurch gekennzeichnet, dass** das Rastmittel (9) eines Schiebers (5) im unbelasteten Zustand des Bettlattenrostes von elastischen Rückstellkräften der Federlatten (1), der Stützlatten (2) und/ oder eigenen elastischen Rückstellkräften des Schiebers (5) in einer Raste (3) gehalten, gegen diese Rückstellkraft von Hand zu entrosten und der Schieber (5) sodann verschiebbar ist.

3. Bettlattenrost nach einem der vorgenannten Ansprüche, **dadurch gekennzeichnet, dass** die Rastmittel (9) kugelförmig und die Ausnehmung der Rasten (3) kugelabschnittförmig ausgebildet sind.

4. Bettlattenrost nach einem der vorgenannten Ansprüche, **dadurch gekennzeichnet, dass** die Stützlatten (2) innen am Rahmen (6) und die Federlatten (1) außen am Rahmen (6) in Endpunktlagern (7) fest. gelegt sind.

5. Bettlattenrost nach einem der vorgenannten Ansprüche, **dadurch gekennzeichnet, dass** einige der Stützlatten (2) in elastisch absenkba ren Logern am Rahmen (6) gehalten sind.

6. Bettlattenrost nach einem der vorgenannten Ansprüche, **dadurch gekennzeichnet, dass** einige der Stützlatten (2) in höhenverstellbaren Lagern (11) am Rahmen (6) befestigt sind.

7. Bettlattenrost nach einem der vorgenannten Ansprüche, **dadurch gekennzeichnet, dass** in jedem Stützprofil (4) bzw. auf der halben Länge der Federlatten (1) oder der Stützlatten (2) maximal fünf Rasten (3) vorhanden sind.

8. Bettlattenrost nach einem der vorgenannten Ansprüche, **dadurch gekennzeichnet, dass** zur Steigerung der Gesamthärte vier, sechs oder mehr Schieber (5) zwischen den Federlatten (1) und den Stützlatten (2) eingesetzt sind.

## Claims

1. Slatted bed base with hardness-zone adjustment, which has a frame (6) with resilient slats (1), supporting slats (2) arranged therebeneath, and in each case two hardness-regulating slides (5) guided between the resilient slats (1) and the supporting slats (2) such that they can be displaced in the longitudinal direction thereof, the resilient slats (1) and the supporting slats (2) being secured on the frame (6) in each case, **characterized in that** the resilient slats (1) and/or the supporting slats (2) are provided with indents (3) and the slides (5) are provided with latching means (9) corresponding with these indents (3), and the latching means (9) are fixed in the indents (3) at least in the loaded state of the slatted bed base, and **in that** arranged on the supporting slats (2) are supporting profiles (4) which extend in each case approximately over half the length of the supporting slats, become thicker towards the centre of the latter and in the direction of the resilient slats (1), and in which the indents (3) are located as recesses which are open at the top.

2. Slatted bed base according to Claim 1, **characterized in that** the latching means (9) of a slide (5) is retained in an indent (3), in the non-loaded state of the slatted bed base, by elastic restoring forces of the resilient slats (1) and of the supporting slats (2) and/or dedicated elastic restoring forces of the slide (5), and have to be unlatched manually counter to this restoring force, and the slide (5) can then be displaced.

3. Slatted bed base according to one of the preceding claims, **characterized in that** the latching means (9) are of spherical design and the recesses of the indents (3) are designed in the form of spherical segments.

4. Slatted bed base according to one of the preceding claims, **characterized in that** the supporting slats (2) are secured on the inside of the frame (6) and the resilient slats (1) are secured on the outside of the frame (6), in end-point bearings (7).

5. Slatted bed base according to one of the preceding claims, **characterized in that** some of the supporting slats (2) are retained on the frame (6) in elastically lowerable bearings.

6. Slatted bed base according to one of the preceding claims, **characterized in that** some of the supporting slats (2) are fastened on the frame (6) in height-adjustable bearings (11).

7. Slatted bed base according to one of the preceding claims, **characterized in that** a maximum of five indents (3) are provided in each supporting profile (4) or over half the length of the resilient slats (1) or of the supporting slats (2).

8. Slatted bed base according to one of the preceding claims, **characterized in that**, in order to increase the overall hardness, four, six or more slides (5) are provided between the resilient slats (1) and the supporting slats (2).

## Revendications

1. Sommier à lattes réglable par plages de dureté comprenant un cadre (6) élastique (1), des lattes de support (2) disposées sous celles-ci et deux coulisses (5) respectives pour le réglage de la dureté guidées de façon coulissante en direction longitudinale disposées entre les lattes élastiques (1) et les lattes de support (2), les lattes élastiques (1) et les lattes de support (2) étant respectivement fixées au cadre (6), **caractérisé en ce que** les lattes de support (2) et/ou les lattes élastiques (1) et/ou les lattes de support (2) sont pourvues d'arrêts (3), ainsi que les coulisses (5) sont pourvues de moyens d'arrêt (9) correspondant à ces arrêts (3) et que les moyens d'arrêt (9) sont au moins fixés à l'état chargé du sommier à lattes dans les arrêts (3) et que sur les lattes de support (2) sur une distance à peu près égale à la moitié de leur longueur se trouvent des profils de support (4) devenant plus forts en direction de leur milieu, ainsi qu'en direction des lattes élastiques (1) dans lesquels se trouvent les arrêts (3) sous forme de creux ouverts vers le haut.

2. Sommier à lattes selon la revendication 1, **caractérisé en ce que** le moyen d'arrêt (9) d'une coulisse (5) est retenu à l'état non chargé du sommier à lattes par des forces de rappel élastique des lattes élastiques, des lattes de support (2) et/ou des forces de rappel élastique propres de la coulisse (5) dans un arrêt (3), doit être débloqué manuellement contre cette force de rappel et la coulisse (5) peut alors être déplacée.

3. Sommier à lattes selon une quelconque des revendications précédentes, **caractérisé en ce que** le moyen d'arrêt (9) est sphérique et le creux des moyens d'arrêt (3) à la forme d'un segment sphérique.

4. Sommier à lattes selon une quelconque des revendications précédentes, **caractérisé en ce que** les lattes de support (2) sont fixées à l'intérieur du cadre (6) et les lattes de support (1) sont fixées à l'extérieur au cadre (6) dans des appuis terminaux (7).

5. Sommier à lattes selon une quelconque des revendications précédentes, **caractérisé en ce que** certaines des lattes de support (2) sont maintenues dans des appuis à déplacement élastique vers le bas.

6. Sommier à lattes selon une quelconque des revendications précédentes, **caractérisé en ce que** certaines des lattes de support (2) sont fixées au cadre (6) dans des appuis (11) à déplacement vers le haut.

7. Sommier à lattes selon une quelconque des revendications précédentes, **caractérisé en ce qu'**on trouve au maximum cinq arrêts (3) dans chaque profil de support (4), respectivement sur la demi longueur des lattes élastiques (1) ou des lattes de support (2),.

8. Sommier à lattes selon une quelconque des revendications précédentes, **caractérisé en ce que** pour augmenter la dureté totale, on utilise quatre, six ou plus de coulisses (5) entre les lattes élastiques et les lattes de support (2) .
